# FASCICULE DE BREVET EUROPEEN

(11) **EP 4 041 418 B1**
(45) Date de publication et mention de la délivrance du brevet: **22.01.2025**
(21) Numéro de dépôt: 20797822.2
(22) Date de dépôt: 09.10.2020
(51) Int. Cl.: A63B 21/00, A63B 22/06

(54) **PEDALIER D'EXERCICE**
ÜBUNGSPEDALANORDNUNG
EXERCISE PEDAL ASSEMBLY

(30) Priorité: 11.10.2019 FR 1911295
(43) Date de publication de la demande: 17.08.2022
(73) Titulaire: Eveia, 41400 Vallières Les Grandes (FR)
(72) Inventeur: FOURDRINIER, Vincent, 41400 Vallières les Grandes (FR); SANCHEZ, Jean-Michel, 45550 SAINT DENIS DE L'HOTEL (FR); SAUMET, Yvan, 41000 BLOIS (FR); GNEMMI, Vincent, 69160 TASSIN LA DEMI LUNE (FR)
(74) Mandataire: IP Trust
(86) Numéro de dépôt international: PCT/FR2020/051787
(87) Numéro de publication internationale: WO 2021/069849

(56) Documents cités:
- WO-A2-2009/113049
- CN-A- 110 051 974
- KR-A- 20130 094 619
- US-A- 3 100 640
- US-A- 5 490 824
- US-A- 5 860 941

## Description

### Domaine de l'invention

La présente invention concerne le domaine des pédaliers d'exercice. On sait que l'exercice est important pour éviter les risques de maladies cardiaques et d'accidents vasculaires cérébraux et, bien sûr, pour améliorer la qualité de vie. Plusieurs études médicales recommandent fortement que les personnes âgées fassent environ 3 heures d'activité physique par semaine, soit environ 30 minutes par jour.

Les pédaliers sont spécialement conçus pour prendre soin de la santé des personnes sédentaires, souvent assises toute la journée à leur bureau, ou dans un fauteuil pour les personnes plus âgées. Les mouvements des jambes sont naturels et ne provoquent pas de postures forcées. L'exercice physique favorise le système circulatoire et renforce les os, augmente la flexibilité des jambes et la force des bras, aide à contrôler le poids et le taux de cholestérol, et réduit l'hypertension artérielle.

Ils sont également adaptés à la rééducation après une blessure et très efficaces dans le traitement des douleurs arthritiques. Les personnes opérées aux genoux ou pour d'autres blessures trouvent une solution adaptée grâce à son faible impact lors de l'exercice physique et à la capacité d'ajuster la résistance.

Plus particulièrement, la présente invention concerne un petit appareil d'exercice situé sous un meuble sous le contrôle d'un logiciel fonctionnant sur un ordinateur à usage général qui fournit une incitation informatisée à poursuivre l'exercice.

De nombreux types de pédaliers d'exercice sont connus dans l'art antérieur. On distingue deux types de mécanismes, ceux à mouvement elliptique, et ceux à mouvement circulaire.

Les solutions à mouvement elliptique permettant de transformer le mouvement circulaire des manivelles en un mouvement elliptique, afin de réduire la distance de course "morte" pendant la remonté arrière, et d'agrandir la longueur de la manivelle pendant la course "travail", ce qui réduit l'effort. Ce mouvement elliptique est imposé à la pédale par le fait que la manivelle se replie sur elle-même, évitant ainsi l'ampleur d'un mouvement inutile.

Les solutions à mouvement circulaire concernent l'entraînement d'une roue d'inertie par un pédalier assurant un mouvement circulaire, comme sur une bicyclette. L'invention relève de ce deuxième type de pédaliers d'exercice, et plus particulièrement les pédaliers d'exercice à mouvement circulaire pouvant être utilisé sous une table ou un bureau, limitant l'ampleur des mouvements verticaux des jambes.

### État de la technique

On connaît par exemple dans l'état de la technique la demande de brevet WO2009113049 décrivant un dispositif d'exercice permettant de permuter entre une trajectoire elliptique et une trajectoire circulaire des pédales utilisées par un utilisateur. Le dispositif comprend deux roues principales, chacune des roues étant reliée à une pédale différente ; deux bielles, l'extrémité distale de chaque bielle étant reliée à chaque roue principale et l'extrémité proximale de chaque bielle étant reliée au corps du dispositif d'exercice. Lesdites bielles permettent de déplacer les deux roues principales sur un axe horizontal. L'invention concerne également un mécanisme à l'intérieur d'un dispositif d'exercice permettant aussi bien le mouvement elliptique que le mouvement circulaire d'une pédale dans le dispositif d'exercice. Le mécanisme comprend : une roue principale reliée à une pédale ; une bielle reliée au dispositif d'exercice et à la roue principale. La trajectoire du mouvement de la pédale est elliptique ou circulaire selon l'élément relié à la bielle.

Le brevet américain US5490824 décrit un autre exemple de dispositif d'exercice des membres comprenant un carter de roue externe et un ensemble de roues interne dans le carter de roue externe. Il comprend des éléments de frottement disposés entre les surfaces de contact du logement de roue extérieur et la roue intérieure, ainsi que des éléments d'actionnement disposés de manière opposée sur deux côtés de la roue intérieure. La roue intérieure peut être tournée par rapport au logement de roue extérieur en poussant ou en pédalant - pour produire une force de frottement ou une résistance et aide ainsi l'utilisateur à pratiquer commodément un exercice des mains ou des pieds sur un bureau ou sur un sol ou un sol.

Une autre solution connue est décrite dans le brevet coréen KR20130094619 décrivant un dispositif multifonctionnel d'exercice des membres supérieurs, et un exercice de rééducation et de renforcement musculaire pour divers membres supérieurs tels que le poignet et l'épaule à partir d'un seul appareil, et pour ajuster l'intensité de l'exercice et l'angle de rotation.

Les brevets américains US3100640 et US5860941 ainsi que le brevet chinois CN110051974 décrivent d'autres solutions illustrant l'arrière-plan technologique.

### Inconvénients de l'art antérieur

Les solutions de l'art antérieur ne donnent pas totalement satisfaction. Pour permettre une utilisation dans des espaces restreints (sous un bureau ou sous une table), on privilégie généralement des mouvements elliptiques qui ne sont toutefois pas adapté à un exercice long et régulier. En particulier le brevet WO2009113049 prévoit une solution en forme de bicyclette d'appartement, avec une bielle destinée à un fonctionnement elliptique, impliquant une grande amplitude des mouvements, mal adapté à l'exercice dans des espaces restreints et en tout cas impossible à utiliser sous un bureau ou une table.

Les solutions à mouvement cyclique proposées dans l'art antérieur nécessitent une forte inclinaison des jambes pour réduire le débattement vertical, ce qui engendre une composante de poussée horizontal tendant à éloigner le siège du pédalier. On a proposé pour remédier à ce problème d'attacher le pédalier d'exercice au siège.

### Solution apportée par l'invention

La présente invention surmonte ces difficultés en créant un dispositif d'exercice pouvant fonctionner sous un bureau, une table ou un autre meuble en fournissant un entraînement efficace et non fatigant. La présente invention permet à un utilisateur de se concentrer sur des tâches quotidiennes pendant des périodes d'exercice.

A cet effet, l'invention concerne selon son acception la plus générale un appareil d'exercice présentant la combinaison de caractéristiques énoncées par la revendication 1.

L'appareil d'exercice comprend un pédalier, accouplé à un dispositif de freinage caractérisé en ce qu'il est constitué par un boitier dépourvu de selle ou tout autre assise traversé par un axe principal transversal, disposé à une hauteur comprise entre 120 et 170 millimètres du plan d'appui sur le sol, ledit axe étant accouplé de part et d'autre dudit boîtier à une flasque discale portant un axe transversal excentré, lesdits axes excentrés étant orientés de manière diamétralement opposée par rapport audit axe principal transversal, chacun desdits axes excentrés étant articulé par rapport à une pièce de liaison avec une pédale formée par une platine articulée par rapport à ladite pièce de liaison par un pivot parallèle à l'axe longitudinal de ladite platine pour permettre le déplacement de ladite platine entre une position active horizontale et une position de rangement où elle est rabattue contre la face verticale dudit boîtier, ledit axe principal entraînant un rotor d'inertie logé dans ledit boîtier.

De préférence, la distance entre l'axe principal et un axe secondaire est comprise entre 30 et 40 mm, de préférence entre 34 et 36 mm.

Avantageusement, ledit boîtier comporte des piétements pourvus de pieds ; lesdits piétements s'étendant transversalement par rapport audit boîtier.

Selon un mode de réalisation particulier, lesdits piétements sont articulés par rapport audit boîtier pour permettre une position de travail transversale et une position de rangement où ils sont alignés avec la face inférieure du boîtier.

Avantageusement, l'appareil comporte un disque d'inertie interagissant magnétiquement avec un aimant permanent dont la distance par rapport à la périphérie dudit disque d'inertie est ajustable.

Selon une variante, lesdites pédales sont formées par une coque creuse rigidifiée par des raidisseurs transversaux et des raidisseurs longitudinaux.

Selon une variante préférée lesdites pédales comportent deux montants pourvus d'un passage du pivot longitudinal assurant l'articulation par rapport à la pièce de liaison.
Selon un mode de réalisation particulier, ledit disque d'inertie (320) est un disque en fonte, monté sur une poulie en fonderie ou en injection plastique.

### Description détaillée d'un exemple non limitatif de réalisation

La présente invention sera mieux comprise à la lecture de la description d'un exemple non limitatif qui suit, se référant aux dessins annexés où :
- La figure 1 représente une vue en perspective de l'appareil selon l'invention.
- La figure 2 représente une vue de dessous de l'appareil selon l'invention.
- La figure 3 représente une vue de dessus de l'appareil selon l'invention sans son boîtier.
- La figure 4 représente une vue de trois quarts avant de l'appareil selon l'invention sans son boîtier.
- La figure 5 représente une vue du mécanisme intérieur l'appareil selon l'invention sans son boîtier.
- La figure 6 représente une vue intérieure de la platine selon l'invention sans son boîtier
- La figure 7 représente une vue du mécanisme intérieur l'appareil selon l'invention une variante de réalisation.

### Description d'ensemble

L'appareil d'exercice selon l'exemple décrit de l'invention est constitué par un boîtier (100) parallélépipédique en matière plastique, par exemple en acrylonitrile Butadiène Styrène (ABS) ou en polyamide chargé de fibres de verre présentant à sa surface inférieure deux piètements (110, 120) pivotant par rapport à des axes verticaux (113, 123). Il constitue l'habillage d'un châssis métallique assurant la tenue du mécanisme d'entraînement d'une roue d'inertie (320). Il ne comporte pas de selle ni d'assise et est destiné à une utilisation par une personne assise sur une chaise ou un fauteuil usuel, ne faisant pas partie de l'équipement, contrairement aux bicyclette d'appartement incluant une selle et qui ne sont de ce fait pas utilisable sous un bureau ou une table et sont difficilement transportables.

Ces piétements (110, 120) sont constitués par des barres transversales en matière plastique rigide, par exemple de l'ABS et présentent à leurs extrémités des pieds respectivement (111, 112 et 121, 122). Ces pieds (111, 112 et 121, 122) peuvent être revêtus par une surface anti-glissement. Pour le transport, les piétements (110, 120) peuvent être retirés pour réduire l'encombrement grâce à une liaison mécanique par des picots s'engageant dans des cavités de réception prévues dans le fond intérieur du boîtier (100) et le cas échéant du châssis métallique. Par ailleurs, la partie supérieure du boîtier (100) comporte une poignée (101) facilitant le transport.

L'appareil comporte en outre deux platines (200, 250) formant des pédales. Ces platines (200, 250) de forme sensiblement rectangulaire, avec des coins arrondis, présentant une surface d'appui plane entourée partiellement par un rebord (201, 251) constituant un cale-pied.

Ces platines (200, 250) sont articulés par rapport à une pièce de liaison (210, 260) par un pivot longitudinal, permettant le basculement de chaque pédale (200, 250) entre une position active, où elle est dans un plan transversal, et une position de rangement où elle est rabattue contre la paroi latérale du boîtier (100).

Chaque pièce de liaison (210, 260) est-elle même montée sur un axe transversal (212, 262) excentré par rapport à une flasque discale (301) accouplée à un axe principal (300) transversal traversant le boîtier (100).

La distance entre l'axe principal (300) et le plan d'appui au sol, défini par les surfaces inférieures des quatre pieds (111, 112, 121, 122) est compris entre 120 et 170 millimètres et de préférence de 150 mm ± 10 mm.

La distance entre l'axe principal (300) et les axes excentrés est de 40 mm ± 10 mm.

Ces dimensions - réduites par rapport aux dimensions observées sur les pédaliers d'exercice de l'état de la technique - permet un mouvement souple et naturel, avec un faible débattement en hauteur, ce qui permet une utilisation sous une table ou un bureau, et avec une faible amplitude de la composante horizontale, ce qui réduit l'effort de répulsion du siège de l'utilisateur.

L'axe principal (300) entraîne une roue d'inertie (320) dont le freinage est assuré par induction par deux culasses (321, 322) prolongeant un aimant permanent (323) dont la position est commandée par une molette (324) entraînant une tige filetée (325) pour modifier le niveau d'engagement de la culasse (321, 322) sur la périphérie de la roue (320).

La roue d'inertie (320) est entraînée par l'axe principal (300) par l'intermédiaire d'un étage multiplicateur comprenant une roue intermédiaire (305) et une courroie (306). La roue intermédiaire (306) entraîne à son tour une roue (308) coaxiale avec l'axe (300) et la roue d'inertie (320), par l'intermédiaire d'une courroie (307). Le rapport est d'environ 13, typiquement entre 10 et 20.

Le disque d'inertie (320) est un disque en fonte, monté sur une poulie en fonderie ou en injection plastique. Il est couplé à un disque en aluminium ayant pour fonction le freinage par courants de Foucault par interaction magnétique avec l'aimant permanent (323). La roue d'inertie (320) est réalisée en injection plastique, avec un disque en fonte rajoutée.

Une dynamo (330) est entraînée par la roue (320) et fournit de l'électricité lors de la rotation de la roue (320).

Le mécanisme est supporté par un bâti métallique entouré par le boîtier (100).

Optionnellement, la molette (324) est motorisée et pilotée à distance, par exemple par un téléphone intelligent ou une tablette, ou encore par les boutons de commande (102, 103).

### Description détaillée de la platine (200,250)

La pédale (200, 250) est formée par une coque creuse (245) rigidifiée par des raidisseurs (241) transversaux et des raidisseurs (242) longitudinaux. Elle comporte deux montants (244, 246) pourvus d'un passage du pivot longitudinal (247) assurant l'articulation par rapport à la pièce de liaison (210). Ces passages présentent un crantage assurant une indexation de la position de la pédale, entre la position active pour l'exercice et la position repliée pour le rangement. Le verrouillage s'effectue par un ergot en position déployée, avec un retrait vers l'extérieur puis retour et verrouillage contre le bras par un ergot
Un axe excentré (212) est guidé par un palier transversal de la pièce de liaison (210). Il est fixé sur une flasque discale (301) entraînant l'axe principal (100).

### Plaque de calage des roues de la chaise

Pour éviter que les efforts de l'utilisateur ne provoquent un déplacement d'avant en arrière de la chaise lorsque celle-ci est munie de roulette, l'invention prévoit une plaque en polycarbonate transparent présentant une matrice de NxM découpes de forme rectangulaires, par exemple à coins arrondis, d'une largeur de 2 à 10 centimètres et d'une longueur de 5 à 20 centimètres, avec une bordure périphérique chanfreinée pour former une bordure en biseau. Les découpes sont espacées de quelques centimètres.

Les roulettes de la chaise, souvent accouplées par paire, viennent se positionner dans les fentes pour empêcher les roues de bouger d'avant en arrière. Elles peuvent s'engager dans les fentes soient dans le sens de la longueur, soit dans le sens de la largeur, ce qui permet de caller le fauteuil quelle que soit l'orientation des roulettes. La plaque présente une épaisseur de quelques millimètres et présente un moyen de liaison avec le boîtier (100), par exemple deux fentes aptes à coopérer avec des protubérances complémentaires prévues sous le boîtier (100) par exemple sous la surface des pieds (111, 112, 121, 122).

### Sangles de calage

Pour améliorer la liaison entre la chaussure et la pédale, les deux platines (200, 250) formant des pédales peuvent être munies de sangles formées de segments raccordables par des velcros (nom commercial) ou tout autre mode de liaison, et venant entourer le dessus de la chaussure pour maintenir la liaison entre la semelle et la platine.

### Alternative avec poulie intermédiaire

La figure 7 représente une alternative de réalisation. La poulie d'entrée (308) entraine une poulie intermédiaire (305) qui entraîne à son tour une roue de freinage (320) aluminium pouvant être associé à une masse d'inertie. est entraînée par l'axe principal (300) par l'intermédiaire d'un étage multiplicateur comprenant une roue intermédiaire (305) et une courroie (306). La roue intermédiaire (305) entraîne à son tour une roue (308) coaxiale avec l'axe (300) et la roue d'inertie (320), par l'intermédiaire d'une courroie (307). Le rapport est d'environ 13, typiquement entre 10 et 20.

Une dynamo (330) est entraînée par la roue (320) et fournit de l'électricité lors de la rotation de la roue (320).

## Revendications

1. Appareil d'exercice comprenant un pédalier accouplé à un dispositif de freinage **caractérisé en ce qu'**il est constitué par un boîtier (100) dépourvu de selle ou tout autre assise, ledit boîtier (100) étant traversé par un axe principal (300) transversal, disposé à une hauteur comprise entre 120 et 170 millimètres du plan d'appui sur le sol, ledit axe principal (300) étant accouplé de part et d'autre dudit boîtier (100) à une flasque discale (301) portant un axe transversal excentré (212, 262), lesdits axes excentrés (212, 262) étant orientés de manière diamétralement opposée par rapport audit axe principal transversal (300), chacun desdits axes excentrés (212, 262) étant articulé par rapport à une pièce de liaison (210, 260) avec une pédale formée par une platine (200, 250) articulée par rapport à ladite pièce de liaison (210, 260) par un pivot (247) parallèle à l'axe longitudinal de ladite platine (200, 250) pour permettre le déplacement de ladite platine entre une position active horizontale et une position de rangement où elle est rabattue contre la face verticale dudit boîtier, ledit axe principal (300) entraînant un rotor d'inertie (320) logé dans ledit boîtier (100).

2. Appareil d'exercice selon la revendication 1 **caractérisé en ce que** la distance entre l'axe principal (300) et lesdits axes excentrés (212, 262) est comprise entre 30 et 40 mm, de préférence entre 34 et 36 mm.

3. Appareil d'exercice selon la revendication 1 **caractérisé en ce que** ledit boîtier (100) comporte des piétements (110, 120) pourvus de pieds (111,112 ; 121, 122), lesdits piétements (110, 120) s'étendant transversalement par rapport audit boîtier (100).

4. Appareil d'exercice selon la revendication précédente **caractérisé en ce que** lesdits piétements (110, 120) sont démontables par rapport audit boîtier (100) pour réduire l'encombrement lors du transport et du rangement.

5. Appareil d'exercice selon la revendication 1 **caractérisé en ce que** ledit rotor d'inertie (320) interagit magnétiquement avec un aimant permanent dont la distance par rapport à la périphérie dudit disque d'inertie (320) est ajustable.

6. Appareil d'exercice selon la revendication 1 **caractérisé en ce que** lesdites pédales (200, 250) sont formée par une coque creuse (245) rigidifiée par des raidisseurs (241) transversaux et des raidisseurs (242) longitudinaux.

7. Appareil d'exercice selon la revendication 1 **caractérisé en ce que** lesdites pédales (200, 250) comportent deux montants (244, 246) pourvus d'un passage du pivot longitudinal (247) assurant l'articulation par rapport à la pièce de liaison (210).

8. Appareil d'exercice selon la revendication 1 **caractérisé en ce que** ledit rotor d'inertie (320) est un disque en fonte, monté sur une poulie en fonderie ou en injection plastique.

9. Appareil d'exercice selon la revendication 1 **caractérisé en ce qu'**il comporte en outre une plaque de liaison présentant un moyen d'accrochage avec ledit boîtier (100) et une matrice de NxM découpes allongées présentant une bordure périphérique en biseau.

## Patentansprüche

1. **Übungsvorrichtung** mit einem Pedal gekoppelt an ein Bremssystem, **dadurch gekennzeichnet, dass** sie aus einem Gehäuse (100) besteht, das keinen Sattel oder andere Sitzfläche aufweist, wobei das Gehäuse (100) von einer quer verlaufenden Hauptachse (300) durchzogen ist, die in einer Höhe zwischen 120 und 170 Millimetern über der Bodenebene angeordnet ist, wobei die Hauptachse (300) auf beiden Seiten des Gehäuses (100) mit einer Scheibenflansche (301) verbunden ist, die eine exzentrische Querachse (212, 262) trägt, wobei die exzentrischen Achsen (212, 262) diametral entgegengesetzt zur Hauptquerachse (300) ausgerichtet sind, wobei jede der exzentrischen Achsen (212, 262) gelenkig mit einem Verbindungselement (210, 260) verbunden ist, das wiederum mit einer Pedalplatte (200, 250) verbunden ist, die über ein Scharnier (247) mit dem Verbindungselement (210, 260) verbunden ist, wobei das Scharnier parallel zur Längsachse der Pedalplatte (200, 250) verläuft, um die Bewegung der Pedalplatte zwischen einer horizontalen Betriebsposition und einer Aufbewahrungsposition zu ermöglichen, in der sie gegen die vertikale Fläche des Gehäuses geklappt ist, wobei die Hauptachse (300) einen im Gehäuse (100) angeordneten Trägheitsrotor (320) antreibt.

2. **Übungsvorrichtung** nach Anspruch 1, **dadurch gekennzeichnet, dass** der Abstand zwischen der Hauptachse (300) und den exzentrischen Achsen (212, 262) zwischen 30 und 40 mm, vorzugsweise zwischen 34 und 36 mm, beträgt.

3. **Übungsvorrichtung** nach Anspruch 1, **dadurch gekennzeichnet, dass** das Gehäuse (100) Füße (110, 120) mit Standfüßen (111, 112; 121, 122) aufweist, wobei die Füße (110, 120) quer zum Gehäuse (100) verlaufen.

4. **Übungsvorrichtung** nach dem vorhergehenden Anspruch, **dadurch gekennzeichnet, dass** die Füße (110, 120) abnehmbar vom Gehäuse (100) sind, um das Volumen während des Transports und der Lagerung zu verringern.

5. **Übungsvorrichtung** nach Anspruch 1, **dadurch gekennzeichnet, dass** der Trägheitsrotor (320) magnetisch mit einem Permanentmagneten interagiert, dessen Abstand zur Peripherie derTrägheitsscheibe (320)verstellbar ist.

6. **Übungsvorrichtung** nach Anspruch 1, **dadurch gekennzeichnet, dass** die Pedale (200, 250) aus einer hohlen Schale (245) bestehen, die durch Querverstärkungen (241) und Längsverstärkungen (242) versteift ist.

7. **Übungsvorrichtung** nach Anspruch 1, **dadurch gekennzeichnet, dass** die Pedale (200, 250) zwei Ständer (244, 246) aufweisen, die einen Durchgang für die Längsachse (247) enthalten, der die Verbindung mit dem Verbindungselement (210) ermöglicht.

8. **Übungsvorrichtung** nach Anspruch 1, **dadurch gekennzeichnet, dass** der Trägheitsrotor (320) eine Gusseisenscheibe ist, die auf einer Guss- oder Kunststoffspritzgussscheibe montiert ist.

9. **Übungsvorrichtung** nach Anspruch 1, **dadurch gekennzeichnet, dass** sie ferner eine Verbindungsplatte mit einem Befestigungsmittel mit dem Gehäuse (100) und eine Matrix aus NxM länglichen Ausschnitten mit einer abgeschrägten Randkante umfasst

## Claims

1. **Exercise apparatus** comprising a pedal assembly coupled to a braking device, **characterized in that** it consists of a housing (100) without a saddle or any other seat, said housing (100) being traversed by a transverse main axis (300) positioned at a height between 120 and 170 millimeters from the ground plane, said main axis (300) being coupled on either side of said housing (100) to a disc flange (301) carrying an offset transverse axis (212, 262), said offset axes (212, 262) being diametrically opposed to said main transverse axis (300), each of said offset axes (212, 262) being articulated relative to a connecting part (210, 260) with a pedal formed by a plate (200, 250) articulated relative to said connecting part (210, 260) by a pivot (247) parallel to the longitudinal axis of said plate (200, 250) to allow movement of said plate between a horizontal active position and a storage position where it is folded against the vertical face of said housing, said main axis (300) driving an inertia rotor (320) housed in said housing (100).

2. **Exercise apparatus** according to claim 1, **characterized in that** the distance between the main axis (300) and said offset axes (212, 262) is between 30 and 40 mm, preferably between 34 and 36 mm.

3. **Exercise apparatus** according to claim 1, **characterized in that** said housing (100) comprises legs (110, 120) provided with feet (111, 112; 121, 122), said legs (110, 120) extending transversely relative to said housing (100).

4. **Exercise apparatus** according to the preceding claim, **characterized in that** said legs (110, 120) are detachable from said housing (100) to reduce bulk during transport and storage.

5. **Exercise apparatus** according to claim 1, **characterized in that** said inertia rotor (320) magnetically interacts with a permanent magnet, the distance of which relative to the periphery of said inertia disc (320) is adjustable.

6. **Exercise apparatus** according to claim 1, **characterized in that** said pedals (200, 250) are formed by a hollow shell (245) stiffened by transverse reinforcements (241) and longitudinal reinforcements (242).

7. **Exercise apparatus** according to claim 1, **characterized in that** said pedals (200, 250) comprise two uprights (244, 246) provided with a passage for the longitudinal pivot (247) ensuring articulation relative to the connecting part (210).

8. **Exercise apparatus** according to claim 1, **characterized in that** said inertia rotor (320) is a cast iron disc, mounted on a casting or injection molded pulley.

9. **Exercise apparatus** according to claim 1, **characterized in that** it further comprises a connecting plate with a fastening means to said housing (100) and a matrix of NxM elongated cutouts with a beveled peripheral edge.
